# FASCICULE DE BREVET EUROPEEN

(11) **EP 0 057 800 B1**
(45) Date de publication et mention de la délivrance du brevet: **29.05.1985**
(21) Numéro de dépôt: 81401568.1
(22) Date de dépôt: 09.10.1981
(51) Int. Cl.: A47F 3/06

(54) **Etagère pivotante pourvue d'un dispositif de verrouillage en position relevée, destinée notamment à des containers pliants et à des chariots de réassortiment de magasins**
Mit einer in einer hochgestellten Lage wirksamen Verrieglungseinrichtung versehenes schwenkbares Regal, insbesondere für faltbare Behälter und für Lager-Auffüllwagen in Warenhäusern
Pivoting shelf with a locking device in a raised position, especially for foldable containers and for restocking trolleys in shops

(30) Priorité: 13.01.1981 FR 8100448
(43) Date de publication de la demande: 18.08.1982
(73) Titulaire: ATELIERS REUNIS, F-67300 Schiltigheim (FR)
(72) Inventeur: Levy-Joseph, Marc, F-67000 Strasbourg (FR)
(74) Mandataire: Tony-Durand, Serge

## Description

La présente invention a pour objet une étagère destinée à être accrochée aux parois notamment de containers pliants, de chariots pour marchandises diverses, et en particulier chariots de réassortiment de magasins, de rayonnages etc. ..., susceptible d'être relevée contre la paroi de support en position de non-utilisation.

Il est connu d'utiliser des étagères amovibles à l'intérieur de containers à parois pliantes, destinés à contenir des marchandises diverses. Comme représenté aux pages 10, 13 et 15 du catalogue 41/82 F de la société Demanderesse, ces étagères sont constituées de fils métalliques comportant des parties terminales coudées pourvues de crochets d'extrémités qui permettent de les accrocher aux parois en fils métalliques du container, en les disposant les unes au-dessus des autres sur au moins deux niveaux pour recevoir des objets divers. Lorsque le container est vide, on enlève les étagères, puis on plie les parois du container et on les rabat sur le fond de ce dernier, afin de la stocker sous un encombrement réduit. On utilise également des étagères amovibles de ce genre dans des chariots de réassortiment de magasins, d'une manière plus générale dans des chariots de stockage et de manutention d'objets divers.

Dans les différents cas d'utilisation précités, le temps nécessaire à la mise en place et au retrait des jeux d'étagères est relativement long, ce qui provoque des pertes de temps importantes si les objets placés sur celles-ci servent par exemple au montage d'automobiles à la chaîne, notamment des pare-chocs, et ces manipulations entraînent en outre des risques de perte d'étagères. En cas de positionnement défectueux sur les parois de support, les étagères peuvent également subir des déformations gênant leur utilisation ultérieure.

Dans le cas particulier où les étagères ne sont pas montées amovibles, mais articulées à demeure sur la paroi d'un container repliable, on utilise des crochets de retenue des étagères en position haute. Mais il faut pouvoir disposer simultanément des deux mains pour exécuter l'opération: une pour relever l'étagère et l'autre pour manoeuvrer le crochet, ce qui n'est donc pas commode et parfois difficile.

Pour des applications différentes, il a déjà été proposé des étagères escamotables associées à des moyens de relèvement ou à des moyens de blocage en position d'utilisation.

Ainsi le brevet US-A-2.982.419 décrit des étagères montées pivotantes pour pouvoir être escamotées par relèvement, des ressorts de rappel assurant leur maintien en position de relèvement. Cependant une telle solution est relativement coûteuse. Par ailleurs elle est trop fragile pour pouvoir être adoptée dans le cas de l'application envisagé par l'invention.

Quant au brevet GB-A-212.649, il décrit une étagère également pivotante, mais conçue pour être escamotée par basculement vers le bas et non par relèvement. Or cette étagère est bloquée dans sa position d'utilisation par un loquet pivotant disposé au dessous de celle-ci et elle se maintient en position rabattue d'escamotage par son simple poids.

L'invention a pour but de remédier aux inconvénients des étagères relevables, mentionnées précédemment, en réalisant une étagère pouvant être aisément d'une seule main relevée et verrouillée en position de non-utilisation contre sa paroi de support par des moyens de blocage, simples et robustes.

L'étagère visée par l'invention est du type comportant, du côté de la paroi de support, des parties terminales coudées sensiblement à angle droit avec le plan de l'étagère proprement dite, et qui sont pourvues de crochets à leurs extrémités pour les articuler à une traverse de la paroi de support.

Conformément à l'invention, l'étagère est pourvue d'un dispositif de verrouillage assurant son verrouillage en position relevée et qui comporte un loquet monté à pivotement autour d'un axe parallèle à l'une des parties terminales coudées, ou qui peut être constitué par l'une des parties terminales coudées elles-mêmes, ce loquet comportant un côté, qui en position d'utilisation de l'étagère, coïncide sensiblement avec l'axe d'articulation de l'étagère sur la traverse, cependant que ce côté du loquet et son axe de pivotement sont disposés dans un plan qui, en position d'utilisation de l'étagère, est parallèle à la paroi, alors qu'après relèvement de l'étagère contre la paroi de support et basculement du loquet par simple gravité autour de l'axe, ce même plan, formé par l'axe et le côté du loquet est perpendiculaire à la paroi, et le côté est en appui contre ladite paroi empêchant ainsi l'étagère de basculer vers sa position horizontale d'utilisation.

On comprend que pour faire pivoter l'étagère jusqu'à sa position d'utilisation, il suffit de faire pivoter manuellement le loquet vers le haut jusqu'à une position sensiblement horizontale, dans laquelle il ne retient plus l'étagère qui retombe alors automatiquement en position horizontale.

Inversement, lorsqu'on relève l'étagère, le loquet vient se placer automatiquement par gravité en position de verrouillage, après pivotement autour de son axe.

D'autres particularités et avantages de l'invention apparaîtront au cours de la description qui va suivre, faite en référence aux dessins annexés sur lesquels on a représenté à titre d'exemples non limitatifs, deux formes de réalisation de l'invention.
- La figure 1 est une vue en perspective avec arrachements d'un container de stockage d'objets divers, par exemple des pare-chocs pour véhicules automobiles, muni d'étagères superposées selon l'invention.
- La figure 2 est une vue en élévation simplifiée du container de la figure 1, montrant deux paires d'étagères disposées dans celui-ci.
- La figure 3 est une vue en perspective partielle à échelle agrandie montrant une étagère selon l'invention en position horizontale d'utilisation.
- La figure 4 est une vue analogue à la figure 3 montrant l'étagère en position relevée de non-utilisation, verrouillée dans cette position par le dispositif selon l'invention.
- La figure 5 est une vue en perspective d'une variante de réalisation du loquet de verrouillage de l'étagère.

En se reportant aux figures 1 et 2, on voit un container 1 représenté schématiquement, destiné au stockage et à la manutention d'objets divers tels que par exemple des pare-chocs de véhicules automobiles non représentés, sur une série d'étagères amovibles intérieures 2a, 2b.

Le container 1, formé de façon connue en soi de quatre parois verticales de fils métalliques et d'un fond, reçoit dans cet exemple deux paires d'étagères superposées 2a, 2b accrochées aux traverses horizontales de deux paroi opposées 3 du container 1. L'une des deux autres parois intercalaires, non représentée, est agencée pour pouvoir basculer vers l'extérieur afin d'autoriser l'accès à l'intérieur du container 1 suivant la direction de la flèche F, et les quatre parois sont repliables sur le fond 10.

Les étagères 2a, 2b sont disposées les unes au-dessus des autres avec un intervalle suffisant pour permettre aux étagères inférieures 2b d'être rabattues sous les étagères supérieures 2a, conte leur paroi de support 3 en position de non-utilisation, après basculement de 90° symbolisé par les flèches portées sur la figure 2 jusqu'aux positions figurées en traits mixtes. De même, les étagères supérieures 2a sont dimensionnées et positionnées à un niveau choisi pour qu'elles ne fassent pas saillie au-dessus des bords supérieurs des parois 3 après rabattement contre celle-ci en position hors service.

On a représenté dans cet exemple deux paires d'étagères superposées s'étendant tout le long de deux parois opposées 3, mais bien entendu, le nombre d'étagères peut varier en fonction des dimensions du container, ainsi que le cas échéant des objets qui doivent y être stockés.

De façon connue, chaque étagère 2a, 2b est formée d'une armature de fils métalliques comportant deux fils latéraux 4 présentant des parties terminales 5 coudées à angle droit, elles-mêmes pourvues de crochets d'extrémités 6 permettant l'accrochage de l'étagère sur la traverse horizontale 7 de la paroi 3 correspondante.

Les crochets 6 assurent donc l'articulation de l'étagère autour de la traverse 7, de sa position horizontale d'utilisation à sa position verticale relevée.

Suivant l'invention, l'étagère 2a ou 2b est équipée d'un dispositif de verrouillage 8 de ladite étagère en position relevée, qui comprend un loquet 9 monté à pivotement autour d'un axe 11 parallèle à l'une des parties terminales coudées 5 et solidarisé avec celles-ci.

Dans l'exemple illustré aux figures 3 et 4, le loquet 9 est articulé sur l'axe 11 au moyen de deux doigts latéraux-12 traversés par l'axe 11, qui est lui-même monté à l'intérieur d'une douille 13 fixée à la partie terminale 5. La douille 13 est également fixée à une butée 14 solidarisée avec une pièce 15 fixée à la partie 5, ces diverses pièces étant rendues solidaires les unes des autres par exemple par soudage.

La butée 14 du dispositif de verrouillage est formée par une patte qui s'étend perpendiculairement à la partie terminale 5, et à l'axe 11, en faisant saillie au-delà de celui-ci sur une distance convenablement choisie, de façon à limiter la rotation du loquet 9 autour de l'axe 11. Le loquet 9 est formé d'une plaquette métallique relativement lourde, de façon à pouvoir pivoter par simple gravité autour de l'axe 11.

La mise en oeuvre du dispositif de verrouillage équipant l'étagère 2a ou 2b selon l'invention est la suivante.

L'étagère étant en position horizontale d'utilisation (figure 3), le loquet 9 est dans un plan vertical, maintenu contre les fils métalliques de la paroi 3 par la butée d'arrêt 14. Lorsqu'on relève l'étagère 2a en la faisant pivoter de 90° autour de la traverse de support 7, pour l'amener en position verticale de non-utilisation (figure 4), les parties terminales coudées 5 et l'axe 11 viennent se placer en position horizontale. Pendant ce déplacement angulaire de l'étagère, le loquet 9 s'écarte de la paroi 3, ce qui lui permet de basculer librement par simple gravité autour de l'axe 11. Le loquet 9 pivote ainsi de 90° environ jusqu'à sa position de verrouillage de la figure 4, dans laquelle il se trouve placé dans un plan perpendiculaire au plan de la paroi 3, contre laquelle il vient prendre appui par son côté vertical intérieur 9a, et empêche de ce fait l'étagère 2a de basculer vers sa position horizontale. Le loquet 9 assure donc ainsi automatiquement le verrouillage de l'étagère en position relevée verticale contre la paroi 3 correspondante.

On remarquera que l'opérateur n'a aucune manoeuvre particulière à faire pour verrouiller l'étagère en position relevée, puisque le loquet 9 vient se positionner de lui-même par gravité jusqu'à sa position de verrouillage de l'étagère.

Pour placer à nouveau celle-ci dans sa position horizontale, il suffit à l'opérateur de relever manuellement le loquet 9 jusqu'à sa position horizontale, dans laquelle il est d'ailleurs arrêté par la butée 14, contre laquelle vient prendre appui la partie médiane du loquet 9. L'étagère étant alors libérée, retombe d'elle-même jusqu'à sa position horizontale de la figure 3 en pivotant par le crochets 6.

On comprend qu'il est possible dans ces conditions de fermer les crochets 6 de retenue de l'étagère de façon que celle-ci reste normalement solidarisée avec sa paroi 3 de support, ce qui supprime les risques de perte de l'étagère occasionnées par des poses et des déposes successives ainsi que les pertes de temps correspondantes.

De plus, le dispositif de verrouillage selon l'invention présente l'avantage d'empêcher pratiquement toute fausse manoeuvre de l'opérateur, susceptible d'entraîner une détérioration de l'étagère par déformation, consécutive à une mise en place défectueuse.

Dans la variante de réalisation illustrée à la figure 5, le loquet de verrouillage 16 est constitué par un étrier en U 17 dont une branche transver-. sale est formée par une masselotte 18, tandis que les parties terminales de cet étrier sont munies de boucles 19 d'articulations sur l'axe 11. Le poids de la masselotte 18 est déterminé de façon à être suffisant pour entraîner le loquet 16 en rotation par simple gravité autour de l'axe 11, de la même façon que dans l'exemple décrit précédemment.

L'invention n'est pas limitée aux formes de réalisation décrites ci-dessus et peut comporter des variantes d'exécution. Ainsi, il est évident que la butée 14 d'arrêt du loquet de verrouillage peut être réalisée de toute autre manière équivalente, et que le loquet 9 peut être articulé directement sur la partie terminale coudée 5, l'axe 11 étant alors supprimé.

L'étagère munie du dispositif de verrouillage conforme à l'invention est utilisable non seulement dans des containers pliables tels que le container 1, mais dans de nombreuses autres applications, telles que des chariots destinés à recevoir diverses marchandises, notamment les chariots de réassortiment des magasins, des rayonnages fixes etc.... Le gain de temps obtenu grâce au dispositif de verrouillage selon l'invention est particulièrement intéressant lorsque le container muni de telles étagères est utilisé dans une chaîne de montage d'automobiles.

## Revendications

1. Etagère destinée à être accrochée à une paroi (3), notamment l'une des parois de containers pliants, de chariots pour marchandises diverses, rayonnages et chariots de réassortiment de magasins, susceptible d'être relevée contre la paroi (3) de support en position de non utilisation, et qui comporte du côté de celle-ci, des parties terminales (5) coudées à angle droit par rapport à la surface de réception des marchandises sur l'étagère, ces parties (5) étant pourvues de crochets (6) engagés autour d'une traverse (7) de la paroi (3) pour assurer l'articulation de l'étagère sur ladite traverse en vue de son relèvement, caractérisé en ce que cette étagère est pourvue d'un dispositif de verrouillage assurant son verrouillage en position relevée et qui comporte un loquet (9) monté à pivotement autour d'un axe (11) parallèle à l'une des parties terminales coudées (5), ou qui peut être constitué par l'une des parties terminales coudées (5) elles-mêmes, ce loquet comportant un côté (9a, 17) qui en position d'utilisation de l'étagère, coïncide sensiblement avec l'axe d'articulation de l'étagère sur la traverse (7), cependant que ce côté (9a, 17) du loquet et son axe (11) de pivotement sont disposés dans un plan qui, en position d'utilisation de l'étagère, est parallèle à la paroi 3, alors qu'après relèvement de l'étagère contre la paroi (3) de support et basculement du loquet par simple gravité autour de l'axe (11 ce même plan, formé par l'axe (11) et le côté (9a, 17) du loquet, est perpendiculaire à la paroi (3), et le côté (9a, 17) est en appui contre ladite paroi (3) empêchant ainsi l'étagère (2a) de basculer vers sa position horizontale d'utilisation.

2. Etagère selon la revendication 1, caractérisée en ce qu'une butée (14) est fixée à la partie terminale coudée et agencée de façon à arrêter le loquet (9) en position sensiblement horizontale lorsqu'on le fait pivoter vers le haut à partir de sa position abaissée afin de permettre le basculement de l'étagère (2a) vers sa position horizontale d'utilisation, cette butée (14) assurant également la retenue du loquet (9) en position verticale lorsque l'étagère (2a) est abaissée.

3. Etagère selon l'une des revendications 1 et 2, caractérisée en ce que le loquet est constitué d'une plaquette (9) ou d'un étrier (17) en U dont la branche médiane est formé par une masselotte (18) susceptible d'entraîner le loquet (16) en rotation autour de son axe (11) par gravité, lorsque l'axe (11) passe de la position verticale à la position horizontale, correspondant à la position relevée de l'étagère (2a).

## Patentansprüche

1. Etagenboden zur Befestigung an einer Wand (3) insbesondere einer Wand eines zusammeniegbaren Behälters, eines Einkaufswagens, eines Regals oder eines Lagerauffüllwagens, welcher sich in seiner Ruhestellung nach oben an die Stützwand (3) klappen läßt, dessen eine Seite gegenüber der Auflagefläche für die Waren rechtwinklig gebogene Endstücke (5) aufweist, die mit ösen (6) um eine Querstrebe (7) der Wand (3) greifen und ein Hochklappen des Etagenbodens ermöglichen, dadurch gekennzeichnet, daß der Etagenboden mit einer Verriegelungseinrichtung versehen ist, mit welcher er in der hochgeklappten Stellung verriegelbar ist, und die einen um eine zu den Endstücken (5) parallele Achse (11) oder um die Endstücke (5) selbst schwenkbaren Riegel (9) aufweist, dessen eine Kante (9a, 17) in der Gebrauchsstellung im wesentlichen mit der Schwenkachse des Etagenbodens an der Querstrebe (7) zusammenfällt, wobei diese Kante (9a, 17) des Riegels und die Schwenkachse (11) in der Gebrauchsstellung in einer parallel zur Wand (3) verlaufenden Ebene liegen, und der Riegel beim Hochklappen des Etagenbodens an die Wand (3) durch die Schwerkraft um die Achse (11) schwenkt, wobei die aus der Achse (11) und der Kante (9a, 17) aufgespannte Ebene senkrecht zur Wand (3) verläuft und die Kante (9a, 17) gegen diese Wand (3) stößt und der Boden (2a) damit gehindert ist in seine horizontale Gebrauchsstellung zu kippen.

2. Etagenboden nach Anspruch 1, dadurch gekennzeichnet, daß an dem gebogenen Endstück ein Anschlag (14) derart befestigt ist, daß er den Riegel (9) in einer im wesentlichen horizontalen Stellung hält, wenn er aus der abgesenkten Stellung nach oben schwenkt, damit ein Klappen des Bodens (2a) in die horizontale Gebrauchsstellung möglich ist, wobei der Anschlag (14) den Riegel (9) zugleich in einer senkrechten Stellung hält, wenn der Boden (2a) herunter geklappt ist.

3. Etagenboden nach den Ansprüchen 1 und 2, dadurch gekennzeichnet, daß der Riegel aus einer Platte (9) oder einem u-förmigen Bügel (17) mit einem Gewicht als Mittelteil gebildet ist, welches den Riegel (16) durch die Schwerkraft um die Achse (11) schwenkt, wenn entsprechend der jeweiligen Stellung des Bodens (2a) die Achse (11) von der senkrechten in die horizontale Stellung gebracht.

## Claims

1. Shelf which is intended to be attached to a wall (3), especially one of the walls of folding containers, trolleys for various goods, shelving structures and trolleys for re-stocking shops, which can be raised against the supporting wall (3) in the non-utilization position, and which is provided on the same side as this latter with end portions (5) which are elbowed at right angles with respect to the surface for receiving goods on the shelf, these portions (5) being provided with hooks (6) engaged around a cross-member (7) of the wall (3) in order to ensure pivotal attachment of the shelf to the said cross-member for the purpose of raising it, characterized in that this shelf is provided with a locking device which serves to lock it in the raised position and which comprises a locking member (9) pivotally mounted on a pin (11) parallel to one of the elbowed end portions (5) or which can be constituted by one of the elbowed end portions (5) themselves, this locking member comprising a side (9a, 17) which, in the position of use of the shelf, coincides substantially with the axis of pivotal attachment of the shelf to the cross-member (7) whilst this side (9a, 17) of the locking member and its pivot-pin (11) are disposed in a plane which, in the position of use of the shelf, is parallel to the wall 3 whereas, after raising of the shelf against the supporting wall (3) and pivotal displacement of the locking member about the pin (11) simply under the action of gravity, this same plane formed by the pin (11) and the side (9a, 17) of the locking member is perpendicular to the wall (3) and the side (9a, 17) is applied against the said wall (3), thus preventing the shelf (2a) from swinging-down towards its horizontal position of use.

2. Shelf in accordance with claim 1, characterized in that a stop (14) is attached to the elbowed end portion and so arranged as to stop the locking member (9) in a substantially horizontal position when it is pivotally displaced in the upward direction from its lowered position to the top position in order to permit pivotal displacement of the shelf (2a) to its horizontal position of use, another function of this stop (14) being to retain the locking member (9) in the vertical position when the shelf (2a) is lowered.

3. Shelf in accordance with either of claims 1 and 2, characterized in that the locking member is constituted by a small plate (9) or by a U-shaped stirrup-piece (17), the central arm of which is formed by a gravity weight (18) which is capable of driving the locking member (16) in rotation about its pin (11) under the action of gravity when the pin (11) moves from the vertical position to the horizontal position corresponding to the raised position of the shelf (2a).
